# EUROPÄISCHE PATENTANMELDUNG

(11) **EP 0 572 882 A1**
(43) Veröffentlichungstag der Anmeldung: **08.12.1993**
(21) Anmeldenummer: 93108320.8
(22) Anmeldetag: 22.05.1993
(51) Int. Cl.: E02F 3/36, E02F 3/34

(54) **Lader und Vorrichtung zum Anschluss eines Werkzeugs an einer Laderschwinge**

(30) Priorität: 05.06.1992 US 893857
(71) Anmelder: DEERE & COMPANY, Moline, Illinois 61265 (US)
(72) Erfinder: Perry, Robert Neil, Welland, Ontario (CA)
(74) Vertreter: Feldmann, Bernhard

(57) **Zusammenfassung**

Ein Lader (10) mit einer Laderschwinge (16) und wenigstens einem daran anschließbaren Werkzeug (20) ist so ausgebildet, daß die Anschlußmittel (22) an dem Werkzeug (20) und die entsprechenden Anschlußvorrichtungen an der Laderschwinge (16) im wesentlichen baugleich auch an einem Werkzeugträger und/oder einem Gestänge (30) vorgesehen sind, die zwischen das Werkzeug (20) und die Laderschwinge (16) eingefügt werden können, um den Bewegungsbereich oder den Anbaukomfort des Werkzeugs (20) zu erhöhen.

## Beschreibung

Die Erfindung betrifft einen Lader, insbesondere Frontlader, mit einer Laderschwinge und einem an diese anschließbaren Werkzeug, das über wenigstens einen Stellmotor gegenüber der Laderschwinge verschwenkbar und mit dieser über Anschlußmittel lösbar verbunden ist, sowie eine Vorrichtung zum Anschluß eines Werkzeugs an eine Laderschwinge wahlweise mit oder ohne Verwendung eines insbesondere schnellkuppelbaren Werkzeugträgers mit jeweiligen Anschlußvorrichtungen zur Verbindung mit Anschlußmitteln an dem Werkzeug.

Bei den verschiedenen Arten von Ladern, insbesondere solchen, die an die Vorderseite eines Ackerschleppers oder einer Baumaschine angeschlossen werden und die allgemein als Frontlader bezeichnet werden, unterscheidet man unter anderem zwischen Ladern, deren Betätigungsvorrichtung, zumeist Hydraulikzylinder, direkt an dem Werkzeug, z. B. einer Schaufel angreifen, und Ladern, bei denen die Betätigungsvorrichtung auf einen Werkzeugträger wirkt, an den verschiedene Werkzeuge angeschlossen werden. Bei den Werkzeugträgern unterscheidet man solche mit und solche ohne Schnellverschlußvorrichtungen, über die die verschiedensten Werkzeuge befestigt werden. Angesichts einer fehlenden Normung der jeweiligen Verbindungen sind auch die Lader und Werkzeuge verschiedener Hersteller untereinander verschieden. Diese Vielfalt an Ladern, Werkzeugträgern und Herstellern führt dazu, daß die Lader und Werkzeuge nicht beliebig miteinander verbunden werden können. Vielfach sind nur einmal vorgegebene Kombinationen möglich, obwohl ausreichend Lader und Werkzeuge zur Verfügung stehen. Ein aus Kostengründen gewählter, günstiger und einfach gebauter Lader bestimmter Bauweise kann bisher im Nachhinein nicht umgerüstet werden, damit er mit Werkzeug einer anderen Anschlußart zusammenpaßt.

So zeigt z. B. der Prospekt A-27-82-10 LOADERS, SPREADERS AND REAR BLADES von JOHN DEERE Frontlader einer einfachen Bauweise, bei der das Werkzeug direkt schwenkbar an die Laderschwinge und zwei Hydraulikzylinder angeschlossen wird, und einen Lader für gehobene Ansprüche mit einem Schnellkuppelwerkzeugträger für Werkzeuge, die zu denen des Laders einfacher Bauweise unterschiedlich sind. Die Lader unterscheiden sich auch in dem Schwenkbereich des Werkzeugs gegenüber der Laderschwinge, der im letzten Fall unter Zuhilfenahme eines Gestänges größer ist als bei dem Lader einfacher Bauweise.

Ferner offenbart die US-A-4,986,722 eine Vorrichtung zum Anschluß eines Werkzeugs an eine Laderschwinge entweder direkt oder über einen schnellkuppelbaren Werkzeugträger, wobei die Aussparung zur Schnellaufnahme mit einer geschlossenen Hülse gesperrt werden kann.

Die der Erfindung zugrunde liegende Aufgabe wird darin gesehen, einen Lader und vorzugsweise eine Vorrichtung zum Anschluß eines Werkzeugs an einen Lader vorzuschlagen, die universell miteinander kombinierbar sind bzw. für eine solche universelle Verwendbarkeit umrüstbar sind.

Diese Aufgabe wird erfindungsgemäß durch die Lehre des Patentanspruchs 1 bzw. 6 und 7 gelöst, wobei in den weiteren Patentansprüchen Merkmale aufgeführt sind, die die Lösung in vorteilhafter Weise weiterentwickeln.

Auf diese Weise wird infolge der Verwendung von zusammenpassenden und auf der jeweiligen Seite gleichen Anschlußmaßen gewährleistet, daß das Werkzeug sowohl direkt als auch unter Zwischenschaltung eines Gestänges und/oder eines Werkzeugträgers an die Laderschwinge paßt. Somit kann das Gestänge und/oder der Werkzeugträger auch nachträglich angebaut werden, ohne daß hierdurch die Verwendung des bereits vorhandenen Werkzeugs beeinträchtigt würde. Vielmehr ergibt sich infolge der Verwendung des Gestänges ein größerer Bewegungsbereich des Werkzeugs, der insbesondere bei Schaufeln von großem Vorteil sein kann.

Ein entsprechend Anspruch 2 angelenktes Gestänge mit zwei Lenkern bewirkt eine Übersetzung der Bewegung des Stellmotors und somit einen größeren Bewegungsbereich des Werkzeugs, das eine Schaufel, eine Gabel, ein Greifer und vieles mehr sein kann. Bei dem Stellmotor kann es sich um einen Hydraulikmotor, allgemein Hydraulikzylinder genannt, um einen Elektro- oder Pneumatikmotor, aber auch um ein mechanisches Gestänge handeln.

Die vorteilhafte Verwendung eines schnellverschließbaren Werkzeugträgers bringt zudem einen zusätzlichen Komfort und zusätzliche Zeitersparnis.

Wenn auch der eine Lenker des Gestänges auf dem Lager des Werkzeugträgers an der Laderschwinge schwenkbar gehalten sein könnte, ist es hinsichtlich der Einhaltung der Anschlußmaße und dem Stellbereich des Gestänges günstiger, eine eigene Lagerstelle für diesen Lenker an der Laderschwinge zu schaffen.

Die vorzugsweise L-förmige Ausbildung des einen Lenkers verhindert im ungünstigsten Fall eine Totpunktstellung des Stellmotors und erlaubt eine zusätzliche Einflußnahme auf den Stellweg des Gestänges.

Eine Vorrichtung zum Anschluß eines Werkzeugs an eine Laderschwinge, die auch nachträglich an bestehende Lader und Werkzeuge angebracht werden kann, erlaubt die Umrüstung eines nur einseitig nutzbaren Laders in einen universell nutzbaren Lader bzw. eines nur einseitig nutzbaren Werkzeugs in ein universell nutzbares Werkzeug.

In der Zeichnung ist ein nachfolgend näher beschriebenes Ausführungsbeispiel der Erfindung dargestellt. Es zeigt:
- Fig. 1: einen Lader in Seitenansicht in einer unteren und in ausgezogenen Linien und einer oberen in unterbrochenen Linien dargestellten Stellung und
- Fig. 2: den Lader in gleicher Darstellung, jedoch mit einem Gestänge zwischen einem Werkzeug und der Laderschwinge.

Zu Beginn der Beschreibung wird darauf hingewiesen, daß verschiedene Komponenten des Ausführungsbeispiels in paarweiser Anordnung vorgesehen sind, obwohl in der Zeichnung jeweils nur ein Teil des Paars gezeigt ist. Bei einer derartigen paarweisen Anordnung sind die Teile jedes Paares jeweils gleich ausgebildet.

In Figur 1 ist ein Lader 10 so dargestellt, als wäre er an das Chassis eines nicht gezeigten Ackerschleppers angeschlossen und von diesem getragen. Der Lader 10 enthält ein Paar sich aufrecht erstreckender Tragpfosten oder Tragmasten 12. An das jeweils obere Ende der Tragpfosten 12 ist mittels eines Bolzens 14 das rückwärtige Ende einer Laderschwinge 16 schwenkbar angeschlossen. Jede Laderschwinge 16 erstreckt sich von dem zugeordneten Tragpfosten 12 aus zunächst nach vorne und dann nach unten, wobei die sich nach unten erstreckenden Abschnitte jeder Laderschwinge 16 über ein Versteifungsrohr 18 miteinander verbunden sind. Eine Schaufel stellvertretend für Werkzeuge 20 überhaupt, weist ein Paar von Anschlußmitteln 22 oder dergleichen Befestigungselemente oder Anschlußböcke auf, die sich auf deren Rückseite befinden und von denen jeder ein Paar einen Abstand zueinander aufweisende Platten enthält. Die Platten nehmen jeweils ein Ende der Laderschwinge 16 zwischen sich auf und sind an einen unteren Teil von dieser mittels eines Verbindungsbolzens 24 verbunden, der sich durch fluchtende Verbindungsbüchsen sowohl in den Anschlußmitteln 22 als auch in der Laderschwinge 16 erstreckt. Es wird hier darauf hingewiesen, daß die jeweils innen gelegene Platte jedes Anschlußmittels 22 mit einer sich rückwärtig öffnenden rechteckförmigen Aussparung versehen ist und daß die Büchse, die jeder inneren Platte zugeordnet ist, von einer Einsatzplatte getragen wird, die mit der Aussparung lösbar und diese sperrend verbunden ist; bezüglich der Einzelheiten der Einsatzplatte wird auf den Inhalt der US-A-4,986,722 verwiesen. Zwischen jedem Tragpfosten 12 und der Laderschwinge 16 ist ein Hydraulikzylinder 26 für die Laderschwinge 16 eingefügt, der derart betätigt werden kann, daß er die Laderschwinge 16 zwischen einer unteren und in durchgezogenen Linien gezeigten und einer oberen und in unterbrochenen Linien gezeigten Stellung anheben bzw. absenken kann. Zwischen jeder Laderschwinge 16 und einer oberen Stelle an dem Anschlußmittel 22 wird z. B. mittels eines Bolzens 27 das kolbenstangenseitige Ende eines Stellmotors 28 eingesetzt, der dazu dient, das Werkzeug 20 um die Verbindungsbolzen 24 zu schwenken. Bei dem Stellmotor 28 handelt es sich in diesem Ausführungsbeispiel um einen üblicherweise so bezeichneten Hydraulikzylinder. Das Werkzeug 20 ist in durchgezogenen Linien in einer unteren, maximalen Rückschwenkstellung gezeigt, in der der Stellmotor 28 etwas weniger als ganz geschlossen oder eingezogen ist. Hingegen ist der Stellmotor 28 in einer angehobenen, in unterbrochenen Linien gezeigten und maximalen Abkippstellung des Werkzeugs 20 nahezu vollkommen ausgefahren oder geöffnet. Das Werkzeug 20 dieses Ausführungsbeispiels eines Laders 10 hat einen maximalen Rückschwenkwinkel "r" von ca. 17° und einen maximalen Abkippwinkel "d" von ca. 36°, wobei beide Winkel von einer Horizontalen aus gemessen werden und der Abkippwinkel in absoluten Werten angegeben ist.

Im folgenden wird Bezug genommen auf Figur 2, in der der Lader 10 mit einem zusätzlichen Gestänge 30 ausgerüstet ist. Das Gestänge 30 ist zwischen jedem der Stellmotoren 28 und dem ihm zugeordneten Anschlußmittel 22 angeordnet, um auf diese Weise zu ermöglichen, daß das Werkzeug 20 über einen größeren oder günstigeren Rückschwenk- oder Abkippwinkel geschwenkt werden kann. Im einzelnen enthält jedes Gestänge 30 einen in der unteren Stellung aufrecht stehenden Werkzeughalter 32, der eines von zwei sich gegenüberliegenden Enden eines Werkzeugträgers bildet, und erste und zweite Lenker 34 bzw. 36 bzw. Schwingenlenker und Trägerlenker, die jeweils aus einem Paar einen Abstand zueinander aufweisender paralleler Strebenkomponenten zusammengesetzt sind. Jeder Werkzeughalter 32 enthält einen Abstand zueinander aufweisende parallele Platten, die an entgegengesetzten Seiten angeordnet sind und deren untere rückwärtige Eckbereiche bei der Anschlußstelle 38 mit den vorderen Enden jeweils einer der Laderschwingen 16 versteckt sind. Das Paar von Strebenkomponenten des ersten Lenkers 34 ist im wesentlichen L-förmig und hat erste Enden an gegenüberliegenden Seiten der Laderschwinge 16 angeordnet und ist an diese mittels eines Bolzens 40 angeschlossen, der in einer in Figur 1 gezeigten Büchse 42 aufgenommen wird, wobei sich die Büchse 42 mit Abstand hinter der Anschlußstelle 38 befindet. Erste Enden der Strebenkomponenten des zweiten Lenkers 36 sind zwischen zweiten Enden der Strebenkomponenten des ersten Lenkers 34 vorgesehen und an diese und das kolbenstangenseitige Ende des Stellmotors 28 mittels eines Bolzens 44 in einem gemeinsamen Gelenk jeweils schwenkbar angeschlossen. Währenddessen sind die zweiten Enden der Strebenkomponenten des zweiten Lenkers 36 zwischen die den Abstand aufweisenden Platten des Werkzeughalters 32 gefügt und an diese mittels eines Bolzens 46 angeschlossen, was ersichtlich durch die Büchsen zur Aufnahme des Bolzens 27 erfolgt, sh. Fig. 1. Die Werkzeughalter 32 sind untereinander mittels einer Querspange 48 von rechteckförmigem Querschnitt verbunden, die sich in einem unteren vorderen Bereich des Werkzeugträgers befindet. Diese Querspange 48 wird in der Ausnehmung in jeder der inneren Platten der Anschlußmittel 22 aufgenommen, wobei die Einsatzplatten, die dazu benutzt werden, beim Nichtvorhandensein des Gestänges 30, wie dies in Fig. 1 der Fall ist, die Ausnehmungen zu sperren, entfernt werden. Das obere Ende jedes Werkzeughalters 32 bildet einen Aufnehmer 50 oder Sattel, der einen Bolzen 52 übergreift, der sich in einem oberen Endbereich der Platten der betreffenden Werkzeughalter 32 befindet. Jede bekannte Art einer - nicht gezeigten - Schnellverschlußvorrichtung kann benutzt werden, um den Werkzeugträger in seiner Stellung mit der Querspange 48, die sich in den Ausnehmungen der Anschlußmittel 22 befindet, und den Aufnehmern 50, die die Bolzen 52 aufnehmen, lösbar zu halten.

Das Werkzeug 20 ist in ausgezogenen Linien in einer unteren, vollkommen zurückgekippten Stellung gezeigt, in der der Stellmotor 28 vollkommen geschlossen, bzw. eingezogen ist. Hingegen ist er in einer angehobenen, vollkommen abgekippten Stellung in unterbrochenen Linien gezeigt, in der die Stellmotoren 28 etwas weniger als ganz geöffnet oder ausgefahren sind. Das Werkzeug 20 nach diesem Ausführungsbeispiel eines Laders 10 hat einen maximalen Rückschwenkwinkel "r" von ca. 27° und einen maximalen Abkippwinkel "d" von ca. 40°.

Nach alledem ist zu erkennen, daß die Hinzufügung des Gestänges 30 zu dem dargestellten Lader 10 zu einer Vergrößerung des Rückschwenkwinkels um ca. 10° und einer Vergrößerung des Abkippwinkels um ca. 4° führt.

Sowohl der Werkzeugträger wie auch die gegebenenfalls an ihm vorgesehene Schnellverschlußvorrichtung sind nicht unbedingt für die Erfindung erforderlich, da sich diese im wesentlichen auf die wahlweise Verwendung des Gestänges 30 bezieht.

## Patentansprüche

1. Lader (10), insbesondere Frontlader, mit einer Laderschwinge (16) und einem an diese anschließbaren Werkzeug (20), das über wenigstens einen Stellmotor (28) gegenüber der Laderschwinge (16) verschwenkbar und mit dieser über Anschlußmittel (22) lösbar verbunden ist, dadurch gekennzeichnet, daß der Stellmotor (28) wahlweise direkt oder über ein zwei Lenker (34, 36) aufweisendes Gestänge (30) an demselben oder einem anschlußseitig gleich ausgebildeten Werkzeug (20) anschließbar ist.

2. Lader nach Anspruch 1, dadurch gekennzeichnet, daß beide Lenker (34, 36) des Gestänges (30) einenends und der Stellmotor (28) in einem gemeinsamen Gelenk verbunden sind, und die Lenker (34, 36) anderenends jeweils schwenkbar mit der Laderschwinge (16) und dem Werkzeug (20) in Verbindung stehen.

3. Lader nach Anspruch 1 oder 2, dadurch gekennzeichnet, daß das Werkzeug (20) über einen lösbaren, insbesondere schnellkuppelbaren, Werkzeugträger an die Laderschwinge (16) anschließbar ist, der einenends das Werkzeug (20) trägt und anderenends mit der Laderschwinge 16 und mit dem Stellmotor (28) wahlweise direkt oder über das Gestänge (30) jeweils schwenkbar verbunden ist.

4. Lader nach Anspruch 3, dadurch gekennzeichnet, daß der an der Laderschwinge (16) angreifende Lenker (34) getrennt von dem Lager (40) des Werkzeugträgers an der Laderschwinge (16) schwenkbar gelagert ist.

5. Lader nach Anspruch 3 oder 4, dadurch gekennzeichnet, daß der mit der Laderschwinge (16) schwenkbar verbundene Lenker (34) gekröpft, insbesondere im wesentlichen L-förmig ausgebildet ist.

6. Vorrichtung zum Anschluß eines Werkzeugs (20) an eine Laderschwinge (16) wahlweise mit oder ohne Verwendung eines insbesondere schnellkuppelbaren Werkzeugträgers mit jeweiligen Anschlußvorrichtungen zur Verbindung mit Anschlußmitteln (22) an dem Werkzeug (20), dadurch gekennzeichnet, daß die Anschlußvorrichtungen an der Laderschwinge (16) und dem Werkzeugträger im wesentlichen gleich, d. h. an die gleichen Anschlußmittel (22) passend, ausgebildet sind.

7. Vorrichtung zum Anschluß eines Werkzeugs (20) an eine Laderschwinge (16) wahlweise mit oder ohne Verwendung eines insbesondere schnellkuppelbaren Werkzeugträgers mit jeweiligen Anschlußvorrichtungen zur Verbindung mit Anschlußmitteln (22) an dem Werkzeug (20), dadurch gekennzeichnet, daß die Anschlußmittel (22) an dem Werkzeug (20) für den Anschluß an dieselbe Laderschwinge (16) in direkter Weise oder über einen insbesondere schnellkuppelbaren Werkzeugträger geeignet ausgebildet sind.
